# EUROPÄISCHE PATENTSCHRIFT

(11) **EP 0 124 813 B1**
(45) Veröffentlichungstag und Bekanntmachung des Hinweises auf die Patenterteilung: **23.11.1988**
(21) Anmeldenummer: 84104527.1
(22) Anmeldetag: 21.04.1984
(51) Int. Cl.: C10B 25/06

(54) **Koksofentür in Leichtbauweise**
Light construction coke oven door
Porte de four à coke de construction légère

(30) Priorität: 04.05.1983 DE 3316247; 13.12.1983 DE 3344976
(43) Veröffentlichungstag der Anmeldung: 14.11.1984
(73) Patentinhaber: WSW Planungs-GmbH, D-4355 Waltrop (DE)
(72) Erfinder: Stog, Wilhelm, Dipl.-Ing., D-4355 Waltrop (DE); Stog, Jochen, D-4355 Waltrop (DE)
(74) Vertreter: Schulte, Jörg, Dipl.-Ing.

(56) Entgegenhaltungen:
- EP-A- 0 063 700
- DE-A- 3 123 248
- DE-C- 292 215
- DE-C- 810 152
- DE-U- 8 313 165
- FR-A- 1 153 059

## Beschreibung

Die Erfindung betrifft eine Koksofentür für Horizontalkammerverkokungsöfen mit einem Türkörper, der aus einer elastischen, dünnwandigen Dichtplatte besteht, deren die Dichtschneide tragender Rand über einen sich an den Riegelbolzen abstützenden Abdichtungsrahmen am Ofenrahmen gehalten ist, so wie mit einer auf der Innenseite der Dichtplatte und im Abstand dazu angeordneten, in den Ofen hineinragenden Verkokungsplatte.

Die bisher fast ausschließlich im Einsatz befindlichen Koksofentüren bestehen aus einem schweren Gußkörper, der bis zu 5 t und mehr Gewicht aufweisen kann. Derartige Koksofentüren, die zu dem auf der Innenseite in der Regel einen schweren keramischen Stopfen von etwa 0,4 m Tiefe aufweisen, sind schwer zu handhaben und erfordern entsprechend aufwendige Bedienungsmaschinen.

Gegenüber diesen bekannten Koksofentüren weist die beispielsweise aus der EP-A-0 063 700 bekannte Koksofentür ein wesentlich geringeres Eigengewicht auf, so daß sie einfacher zu handhaben und auch genauer vor dem Koksofen zu positionieren ist. Der Türkörper selbst wird an mehr als zwei Verbindungsstellen mit dem Kammerrahmen verbunden bzw. gegen ihn angepreßt. Die bekannte Koksofentür besteht aus einer Dichtplatte, die den eigentlichen Türkörper darstellt und die am Rand Dichtschneiden aufweist, die über Andruckelemente beansprucht bzw. gegen den Kammerrahmen gedrückt werden, wobei sich diese Andruckelemente gegen einen durchgehenden Abdichtungsrahmen, der durch ein U-Profil o. ä. gebildet ist, gegen die über die Höhe verteilt angeordneten Riegelbolzen abstützen. Um eine möglichst gleichmäßige Abstützung zu gewährleisten, sind sechs oder mehr derartiger Riegelbolzen vorgesehen. Eine derartige Koksofentür zeichnet sich durch das wesentlich geringere Gewicht und auch durch eine sehr hohe Flexibilität aus, da der Türkörper, wie geschildert, nur aus der dünnwandigen Dichtplatte besteht. Sie paßt sich von daher ohne großen Aufwand dem jeweiligen Verlauf des Ofenrahmens an. Bekannterweise werden die Ofenrahmen aufgrund der Temperaturbeanspruchung ebenso wie die Türen aus ihrer Lage herausgebogen, wodurch Undichtigkeiten auftreten können, da die Dichtschneide dann nicht mehr ausreichend dicht auf den Ofenrahmen aufgepreßt werden kann. Dies ist, wie erläutert, bei den bekannten elastischen Türen mit der Dichtplatte als Türkörper nicht der Fall. Die Elastizität des durchgehenden Türkörpers wird weiter dadurch erhöht und gleichzeitig sein Gewicht verringert, daß auf der Innenseite kein Steinstopfen mehr vorgesehen ist, sondern eine über Distanzstücke im Abstand zum Türkörper gehaltene Verkokungsplatte. Es hat sich gezeigt, daß bei längeren Standzeiten durch auftretende Verschmutzungen oder sonstige Beeinträchtigungen eine ausreichend gleichmäßige Belastung der Dichtschneide über das Andruckelement nicht immer gegeben ist. Dieses Andruckelement, vorzugsweise ein aufblasbarer Schlauch, muß außerdem gegen die verhältnismäßig hohen Temperaturen geschützt werden und stellt damit den Schwachpunkt der ganzen Koksofentür dar. Auch ist die Anordnung mehrerer Riegelbolzen über die Höhe der Koksofentür gesehen, nicht immer einfach zu verwirklichen, insbesondere dann, wenn vorhandene Koksöfen mit den geschilderten Koksofentüren im nachhinein ausgerüstet werden sollen. Weiter ist von Nachteil, daß durch den verwendeten biegesteifen, rundumlaufenden Abdichtungsrahmen, gegen den sich das Andruckelement abstützt, derartige Koksofentüren doch wieder ein der Flexibilität entgegenwirkendes Element aufweisen, das darüberhinaus die Koksofentür gewichtsmäßig zusätzlich belastet. Ein flexibler Abdichtungsrahmen ist aus der DE-C-810 152 bekannt. Der Türköper ist dabei von einer gußeisernen nicht flexiblen Rahmen gebildet, an den seitwärts eine Membran mit Dichtschneide angelenkt ist. Dieser Membran hat aufgrund des kurzen Weges nur eine sehr begrenzte Möglichkeit, sich an den Ofenrahmen anzupassen. Nachteilig ist außerdem das große Gewicht des gußeisernen Türkörpers und des steinernen Türstopfens. Diese Nachteile werden nicht durch den flexiblen, aus einem gelenkigem Gliedband und federnde Druckmittel bestehenden Abdichtungsrahmen ausgeglichen. Auch sind eine Vielzahl von Federdruckmitteln notwendig, die sich nicht unmittelbar am Riegelbolzen/Riegelhaken abstützen. Die Handhabbarkeit ist nicht gegeben. Der so gebildete, aufwendige und komplizierte Abdichtungsrahmen baut außerdem sehr breit. Die Konstruktion, die immerhin aus dem Jahr 1951 stammt, konnte sich daher nicht durchsetzen.

Der Erfindung liegt die Aufgabe zugrunde, eine insgesamt flexible Koksofentür zu schaffen, die eine sichere und auch bei hoher Hitzeeinwirkung und langen Standzeiten einwandfreie Anpassung des Türkörpers an den jeweiligen Ofenrahmen gewährleistet.

Die Aufgabe wird erfindungsgemäß dadurch gelöst, daß der Abdichtungsrahmen als Druckausgleichsgestänge ausgebildet ist, daß aus Druckausgleichsböcken mit auf der Dichtplatte aufliegenden Pratzen sowie gelenkig mit ihnen und Verteilerböcken verbundenen Verbindungsböcken besteht und sich beidseitig an den Riegelhaken/Riegelbolzen abstützt und daß die Druckausgleichs-, Verbindungs- und Verteilerböcke ineinandergeschachtelt sind und so gemeinsam des Druckausgleichsgestänge bilden.

Derart ausgebildete Koksofentüren zeichnen sich durch erstaunlichgeringes Gewicht aus, das sowohl auf die leichte Ausbildung der als Türkörper dienenden Dichtplatte wie auch auf die u. a. als Abstandshalter nach innen dienende Verkokungsplatte zurückzuführen ist. Überraschend ist aber nun der gesamte Türkörper so flexibel, daß er sich über seine gesamte Länge der jeweiligen Form des Ofenrahmens vollständig anpassen kann. Die―――― Dichtschneide sorgt über die gesamte Höhe der Koksofentür überallfür einen dichten Abschluß des Ofeninneren gegenüber der Atmosphäre. Die Flexibilität des gesamten Türkörpers hat aber nicht nur den Vorteil, daß dieser sich dicht an den mehr oder weniger verbogenen Ofenrahmen anlegen kann, sondern ermöglicht darüber hinaus auch bei auf dem Ofenrahmen aufsitzenden Verunreinigungen deren Zerstörung, weil der einzelne Abschnitt der Dichtplatte bzw. der Dichtschneide mit großer Kraft auf den Ofenrahmen aufgepreßt wird. Diese große Kraft wird über das Druckausgleichsgestänge an viele Stellen der Koksofentür weitergegeben. Dadurch daß die Druckausgleichsböcke, die Verbindungsböcke und die Verteilerböcke ineinandergeschachtelt sind, ist die gleichmäßige Übertragung des Anpreßdruckes und die über kurze Wege zu erzielende Verbiegung der Dichtplatte entsprechend der Verbiegung der Dichtplatte entsprechend der Verbiegung des Ofenrahmens erreicht. Außerdem kann ein derartiges Druckausgleichsgestänge so ausgebildet werden, daß bei gezielter Aufbringung oder Weiterleitung des Anpreßdruckes und vorteilhafter Flexibilität in sich nur eine geringe gewichtsmäßige Belastung des Gesamtsystems eintritt.

Die Flexibilität einerseits und die notwendige Weiterleitung der Anpreßdrücke andererseits ist in vorteilhafter Weise dann gegeben, wenn die Druckausgleichsböcke über im Rücken positionierte Gelenkbolzen mit den Enden der Verbindungsböcke und diese über im Rücken angeordnete Gelenkbolzen mit den Enden des Verteilerbockes gelenkig verbunden sind. Ein derartiges Druckausgleichsgestänge ist in Richtung Ofenrahmen flexibel, während es beim Vorsetzen der Koksofentür und beim Anpreßen sich automatisch verstarrt.

Einerseits um eine ausreichende Flexibilität zu gewährleisten und um andererseits den Aufbau nicht zu groß zu gestalten, wird erfindungsgemäß vorgeschlagen, das Druckausgleichsgestänge jeweils unterteilt und je einem der Riegelbolzen/ Riegelhaken beidseitig zugeordnet ist. Bei den üblichen Koksofentüren mit zwei Riegelbolzen werden somit vier Druckausgleichsgestänge benötigt, die in der Regel gleich ausgebildet sind und damit untereinander ausgetauscht werden können. Außerdem kann über diese entsprechend ausgebildeten Druckausgleichsgestänge die notwendige Anpreßkraft auf vorteilhaft kurzen Wegen verteilt auf die Dichtplatte und die Dichtschneide aufgebracht werden. Dabei weisen die Druckausgleichsgestänge zweckmäßig ihren beiden Pratzen auf der Dichtplatte aufliegende Druckausgleichsböcke aufweisen, die sich über zwei Verbindungsböcke und den Verteilerbock am Riegelbolzen/Riegelhaken abstützen. Da die einzelnen Druckausgleichsböcke bzw. die Verbindungsböcke und Verteilerböcke ineinandergeschachtelt sind, entsteht ein nur geringe Höhe aufweisendes Aggregat, das insgesamt an acht Stellen auf die Dichtplatte einwirkt, so daß bei Koksofentüren von etwa 6 m an insgesamt 18 Stellen über die Höhe gesehen und auf beiden Seiten die Dichtplatte und damit die Dichtschneide gegen den Ofenrahmen gedrückt wird. Dies führt zu der bereits weiter vorne geschilderten gleichmäßigen Anpressung der flexiblen Dichtplatte an den mehr oder weniger verbogenen Ofenrahmen.

Der benötigte Anpreßdruck wird auf einfache Art und Weise und für die auf beiden Längsseiten der Dichtplatte angeordneten Druckausgleichsgestänge erzeugt bzw. auf diese gleichmäßig übertragen, indem erfindungsgemäß die einem Riegelbolzen zugeordneten Druckausgleichsgestänge über ein Brückenteil miteinander verbunden sind, das über ein Verstellaggregat im Abstand zum darüberliegenden Riegelbolzen veränderbar ist. Bei dem Verstellaggregat handelt es sich zweckmäßig um eine Spindel, die auf einfache Art und Weise von der Türabhebemaschine bedient werden kann. Dabei werden die Spindeln beider Riegelbolzen gleichzeitig betätigt, wodurch eine gleichmäßige und gleichzeitige Anpressung der Dichtplatte gewährleistet ist.

Um die Fixierung der Druckausgleichsgestänge an der Dichtplatte zu gewährleisten, sind die Pratzen der jeweils dem oberen Rand der Dichtplatte zugeordneten Druckausgleichsböcke mit der Dichtplatte fest verbunden beispielsweise verschweißt. Das gleiche gilt zweckmäßig auch für die dem unteren Riegelbolzen zugeordneten Druckausgleichsgestänge. Allerdings kann es hier zweckmäßiger sein, dem Druckausgleichsgestänge mehrere auf der Dichtplatte angeordnete und die Druckausgleichsgestänge einfassende Gleitführungen zuzuordnen, die dann auch so ausgebildet werden können, daß sie gleichzeitig zur Fixierung des Druckausgleichsgestänges mit beitragen. Auf diese Weise ist zweckmäßig und ohne großen Aufwand sichergestellt, daß die einzelnen Druckausgleichsgestänge immer an der vorgegebenen Stelle positioniert sind und damit an diesen Stellen den Druck über die Dichtplatte auf die Dichtschneide übertragen.

Erfahrungsgemäß treten Undichtigkeiten am ehesten am oberen und unteren Ende der Koksofentür auf. Dies ist allein schon dadurch bedingt, daß die Ofenrahmen meist etwa mittig ausbauchen und von daher die Koksofentür bzw. die Dichtschneiden in den Endbereichen der Koksofentüren die größte Biegung ausführen und aufnehmen müssen. Diese Probleme treten in der geschilderten Art bei der neuen Koksofentür in Leichtbauweise nicht auf, weil die den Türkörper bildende Dichtplatte und das Druckausgleichsgestänge sehr flexibel sind. Um auch mit diesem Gestänge dort gezielt unterschiedliche Drücke aufzubringen, wo diese benötigt werden, ist erfindungsgemäß vorgesehen, daß die Druckausgleichsböcke unterschiedlich lang ausgebildet sind. Damit kann durch unterschiedliche Abstände beispielsweise in dem Endbereich der Tür ein höherer Druck und in der Mitte der Tür ein geringerer Druck auf die Dichtplatte aufgebracht werden. Hierzu ist es zweckmäßig, die Länge der Druckausgleichsböcke vom oberen und vom unteren Rand zur Mitte der Dichtplatte von Druckausgleichsbock zu Druckausgleichsbock zunehmend zu variieren. Auf diese Weise wird der höchste Anpreßdruck im Bereich des oberen und unteren Randes auf die Dichtplatte übertragen.

Zum Schutz des Türkörpers einerseits und um den Biegeeffekt im Randbereich zu konzentrieren, ist vorgesehen, die von dem Druckausgleichsböcken beaufschlagte Dichtplatte in den Bereich der Ofenöffnung vorkragend gekantet ist und daß in der gebildeten Einbuchtung eine Isoliermatte angeordnet ist. Auf der Innenseite ist auch bei anderen bekannten Koksofentüren bisher eine Isoliermatte vorgesehen worden. Diese hatte vor allem die Aufgabe, dafür Sorge zu tragen, daß das in dem zwischen ihr und der Verkokungsplatte hochströmende Gas zu dieser Seite hin möglichst nicht abgekühlt wurde die jetzt auch außen vorgesehene Isoliermatte schützt die auf der Außenseite angeordneten Aggregate und trägt dazu bei, daß die Dichtplatte insgesamt eine von außen und innen etwa gleiche Temperatur aufnimmt, ohne den Randbereich und damit die Dichtschneide negativ zu beeinflussen, wobei sie ihre Form vorteilhaft über die gesamte Höhe beibehält. Die Kantung führt somit zu einer Stabilitätserhöhung der dünnwandigen Dichtplatte, was auch bezüglich der Handhabbarkeit der Tür insgesamt Vorteile mit sich bringt.

Dile Erfindung zeichnet sich insbesondere dadurch aus, daß die Standzeitgen durch eine gezielte und gleichmäßige Einleitung der Andruckkräfte in die Dichtplatte bzw. Dichtleiste und durch geringere Belastung der Andruckelemente erhöht werden kann. Die hohe Flexibilität der Koksofentür insgesamt wird dabei so erhöht, daß über die gesamte Höhe der Koksofentür gesehen eine genau Anpassung des Verlaufes der Dichtplatte an die des Ofenrahmens gegeben ist. Ohne die Aufbauten auf dem Türkörper wesentlich zu erhöhen, ist das Druckausgleichsgestänge so angebracht, daß die gewünschte Anpassung der Dichtplatte an den Verlauf des Ofenrahmens über die gesamte Höhe gewährleistet ist. Bei der Ausbildung mit mittiger Aufbringung des Anpreßdruckes über Spindel o. ä. aggregate kann beim Umrüsten von Koksöfen auf die vorhandenen Einrichtungen zurückgegriffen werden. Der durchgehend flexible Türkörper erlaubt die Anpassung der Koksofentür insgesamt an den jeweiligen Verlauf des Ofenrahmens und sichert somit eine durchgehend gleichmäßige Abdichtung des Koksofens gegenüber der Atmosphäre. Auch die kritischen Bereiche am oberen und unteren Ende der Koksofentür sind gesichert, da die Andruckkräfte durch dichtere Anordnung der Pratzen der Druckausgleichsböcke hier erhöht sind.

Weitere Einzelheiten und Vorteile des Erfindungsgegenstandes ergeben sich aus der nachfolgenden Beschreibung der zugehörigen Zeichnung, in denen bevorzugte Ausführungsbeispiele mit den dazu notwendigen Einzelheiten und Einzelteilen dargestellt sind. Es zeigen:
Fig. 1 einen Querschnitt durch eine Koksofentür mit Druckausgleichsgestänge,
Fig. 2 einen Längsschnitt durch eine Koksofentür mit Druckausgleichsgestänge,
Fig. 3 eine Draufsicht auf die Koksofentür gemäß Fig. 1 bzw. Fig. 2.

Fig. 1 zeigt eine Koksofentür 1 in Leichtbauweise. Der Türkörper 2 der flexibel ausgebildeten Koksofentür 1 besteht nur aus der dünnwandigen und flexiblen Dichtplatte 3. Dieses dünnwandige Blech der Dichtplatte 3 ist in den Endbereichen geringfügig verformt und gebogen bzw. gekantet, um die Dichtschneiden 4 aufzunehmen, die über Andruckelemente bzw. Verstellaggregate gegen den Ofenrahmen 5 gepreßt werden, un die Ofenöffnung 6 bzw. das Ofeninnere gegenüber der Atmosphäre abzudichten. Auf der Innenseite der Dichtplatte 3 ist zunächst eine lsoliermatte 7 in einem Schutzkasten 8 vorgesehen, die als Schutz für die dünnwandige Dichtplatte 3 dient und zugleich dafür Sorge trägt, daß das im Hohlraum zwischen der Isoliermatte 7 und der von Distanzstücken 9 getragenen Verkokungsplatte 10 hochgeführte Gas eine ausreichende Wärme behält bzw. diese ausschließlich an die Verkokungsplatte 10 abgibt. Mit dem Schutzkasten 8 bzw. dem diese tragenden Boden sind die über die Höhe verteilt angeordneten Distanzstücke 9 verbunden, die zugleich, wie geschildert, als Stütze für die Verkokungsplatte 10 bzw. 13 dienen. Die Verkokungsplatten 10, 13 sind überlappend angeordnet, wobei hier als Verbindung 11 Schrauben dienen. Auf der Außenseite der Verkokungsplatte 10, 13 sind diese verstärkende Winkel 12 angebracht.

Auf der Unterseite der Dichtplatte 3 sind die winkelförmigen Dichtschneiden 4 angeordnet. Darüber ist eine Verteilerplatte 15 aufgeschraubt, an die ein die Isoliermatte 14 abdeckendes Blech angeschlossen sein kann. Es ist auch möglich, die Verteilerleiste 15 so durchzuführen, daß sie gleichzeitig zur Abdeckung der Isoliermatte 14 dient.

Direkt auf die Dichtplatte 3 wirkt bei dem in Fig. 1 gezeigten Ausführungsbeispiel ein als Abdichtungsrahmen 80 wirkendes Druckausgleichsgestänge 81 ein. Dieses Druckausgleichsgestänge 81, das nachfolgend noch näher beschrieben wird, stützt sich über eine entsprechende Einrichtung an den beiden Riegelbolzen 23 ab. Hierzu dienen die Druckausgleichsböcke 19, 20, die über Gelenkbolzen 78, 79 mit dem Brückenteil 94 bzw. dessen Bolzenhalterung 93 verbunden sind. Dieses Brückenteil 94 kann über eine in Fig. 1 nicht dargestellte als Verstellaggregat 90 wirkende Spindel in Richtung Ofenrahmen bzw. in Gegenrichtung bewegt werden. Dadurch erfolgt der notwendige Druck auf das Druckausgleichsgestänge 81 bzw. 87 und damit auf die Dichtplatte 3. Die Riegelbolzen 23 liegen im Riegelhaken 24 bzw. 25 und stützen sich gegen diesen ab.

Wie in Fig. 1 verdeutlicht, ist die Dichtplatte 3 auf der Innenseite 97 und der Außenseite 98 durch Isoliermatten 7 bzw. 14 geschützt. Die Isoliermatte 14 liegt in der Einbuchtung 9 der Dichtplatte 3, die dadurch erreicht wird, daß diese an der entsprechenden Stelle mehrfach gekantet oder gebogen wird. Durch diese Isoliermatte 14 werden sowohl die außenliegenden Aggregate der Koksofentür gegen Wärmestrahlung gesichert wie auch eine gleichmäßige Durchwärmung der Dichtplatte 3 erreicht.

Auf beiden Seiten an den Längsrändern 30 erfolgt die gleichmäßige Belastung der Dichtplatte 3 durch das dort angebrachte Druckausgleichsgestänge 81, 87. Hierzu sind die Druckausgleichsböcke 19, 20, 22, wie die Fig. 1, 2 und 3 zeigen, mit Pratzen 82, 83, 84, 85 ausgebildet. Über diese Pratzen drücken die Druckausgleichsböcke 19,20,22 auf die Dichtplatte und stützen sich über den Rücken 86 an entsprechend ausgebildeten weiteren Druckausgleichsböcken des Druckausgleichsgestänges 81, 87 ab, die hierzu als Verbindungsbock 88 bzw. Verteilerbock 89 wirken. Alle Teile sind gelenkig miteinander verbunden, so daß die gewünschte Flexibilität des gesamten Druckausgleichsgestänges 81, 87 gewährleistet ist.

Fig. 2 zeigt einen Schnitt, Fig. 3 eine Draufsicht auf die Koksofentür gemäß Fig. 1 , wobei hier der Vierkant 91 verdeutlicht ist, über den die als Verstellaggregat 90 wirkende Spindel auf das Brückenteil 94 wirkt und dadurch eine Verspannung dieses Teils gegen den Riegelbolzen 23 sicherstellt. Mit 24 ist der Riegelhaken bezeichnet, in den der Riegelbolzen 23 eingelegt ist. Deutlich wird hier und bei Fig. 3 das geschickte Ineinanderschachteln der einzelnen Teile des Druckausgleichsgestänges 81 bzw. 87. Die Bewegung eines der beiden Riegelbolzen 23 bzw. 26 wird auf den jeweils anderen über das Verbindungsgestänge 92 übertragen.

Der dem oberen Rand 76 zugeordnete Teil des Druckausgleichsgestänges 81, d. h. die jeweils oberste Pratze 84 ist mit der Dichtplatte 3 verbunden, vorzugsweise verschweißt. Dadurch erhält das gesamte Druckausgleichsgestänge 81 eine jeweils gleiche Position, unabhängig davon, wie oft die Koksofentür 1 vor den Koksofen gesetzt bzw. aus dieser Position wieder herausgenommen wird. Weiter dienen dazu die Gleitführungen 95, 96, die über die Höhe verteilt jeweils am oberen und unteren Ende eines DruckausgJeichsgestänges 81, 87 angeordnet sind und die gleichzeitig auch zur Fixierung der Druckausgleichsgestänge mit verwendet werden können.

Die Fig. 2 und 3 verdeutlichen außerdem, daß die einzelnen Pratzen 82, 83 bzw. 84, 85 im unterschiedlichen Abstand zueinander angeordnet sind, und zwar die Druckausgleichsböcke 19 mit der kürzesten Lange dem oberen Rand 76 bzw. dem unteren Rand 76' zugeordnet, während zur Mitte hin der Abstand der Pratzen 82, 83 immer größer wird.

Auf der Innenseite der Dichtplatte 3 ist die über die Distanzstücke 9 gehaltene Verkokungsplatte 10 angebracht. Die Distanzstücke 9 sind zweiteilig ausgebildet und mit Reihen von korrespondierenden Bohrungen versehen, so daß der Abstand zwischen den Verkokungsplatten 10, 13 und der Dichtplatte 3 bzw. der Isoliermatte 7 den jeweiligen Gegebenheiten entsprechend verändert werden kann.

## Patentansprüche

1. Koksofentür für Horizontalkammerverkokungsöfen mit einem Türkörper, der aus einer elastischen, dünnwandigen Dichtplatte besteht, deren die Dichtschneide tragender Rand über einen sich an den Riegelbolzen abstützenden Abdichtungsrahmen am Ofenrahmen gehalten ist, sowie mit einer auf der Innenseite der Dichtplatte und im Abstand dazu angeordneten, in den Ofen hineinragender Verkokungsplatte, dadurch gekennzeichnet, daß der Abdichtungsrahmen (80) als Druckausgleichsgestänge (81) ausgebildet ist, das aus Druckausgleichsböcken (19, 20, 22) mit auf der Dichtplatte (3) aufliegenden Pratzen (82, 83, 84, 85) sowie gelenkig mit ihnen und Verteilerböcken (89) verbundenen Verbindungsböcken (88) besteht und sich beidseitig an den Riegelhaken/Riegelbolzen (23, 24, 25) abstützt und daß die Druckausgleichsböcke (19, 20, 22), die Verbindungsböcke (88) und die Verteilerböcke (89) ineinandergeschachtelt sind und so gemeinsam das Druckausgleichsgestänge (81) bilden.

2. Koksofentür nach Anspruch 1, dadurch gekennzeichnet, daß die Druckausgleichsböcke (19, 20, 22) über im Rücken (86) positionierte Gelenkbolzen (78) mit den Enden der Verbindungsböcke (88) und diese über im Rücken angeordnete Gelenkbolzen (79) mit den Enden des Verteilerbockes (89) gelenkig verbunden sind.

3. Koksofentür nach Anspruch 1, dadurch gekennzeichnet, daß das Druckausgleichsgestänge (81, 87) jeweils unterteilt und je einem der Riegelbolzen/Riegelhaken (23,24, 25) beidseitig zugeordnet ist.

4. Koksofentür nach Anspruch 1 und Anspruch 3, dadurch gekennzeichnet, daß jedes der Druckausgleichsgestänge (81, 87) vier mit ihren beiden Pratzen (82, 83, 84, 85) auf der Dichtplatte (3) aufliegende Druckausgleichsböcke (19, 20, 22) aufweisen, die sich über zwei Verbindungsböcke (88) und den Verteilerbock (89) am Riegelbolzen/Riegelhaken (23, 24, 25) abstützen.

5. Koksofentür nach Anspruch 1, Anspruch 3 und Anspruch 4, dadurch gekennzeichnet, daß die einem Riegelbolzen (23) zugeordneten Druckausgleichsgestänge (81, 87) über ein Brückenteil (94) miteinander verbunden sind, das über ein Verstellaggregat (90) im Abstand zum darüberliegenden Riegelbolzen veränderbar ist.

6. Koksofentür nach Anspruch 5, dadurch gekennzeichnet, daß das Verstellaggregat (90) als Spindel ausgebildet ist.

7. Koksofentür nach Ansprluch 1, dadurch gekennzeichnet, daß die Pratzen (84) der jeweils dem oberen Rand (76) der Dichtplatte (3) zugeordneten Druckausgleichsböck (19) mit der Dichtplatte fest verbunden sind.

8. Koksofentür nach Anspruch 1, und Anspruch 3, dadurch gekennzeichnet, daß dem Druckausgleichsgestänge (81, 87) mehrere auf der Dichtplatte (3) angeordnete sie überspannende Gleitführungen (95, 96) zugeordnet sind.

9. Koksofentür nach Anspruch 1, dadurch gekennzeichnet, daß die Druckausgleichsböcke (19, 20, 22) unterschiedlich lang ausgebildet sind.

10. Koksofentür nach Anspruch 9, dadurch gekennzeichnet, daß die Länge der Druckausgleichsböcke (19, 20, 22) vom oberen und vom unteren Rand (76, 76') zur Mitte der Dichtplatte (3) von Druckausgleichsbock zu Druckausgleichsbock zunehmend ist.

11. Koksofentür nach Anspruch 1, dadurch gekennzeichnet, daß die den Drukausgleichsböcken (19, 20, 22) beaufschlagte Dichtplatte (3) in den Bereich der Ofenöffnung (6) vorhergehend gekantet ist und daß in der gebildeten Einbuchtung eine Isoliermatte (14) angeordnet ist.

## Claims

1. Coke oven door for horizontal chamber coking ovens having a door body, which comprises an elastic, thin-walled sealing plate of which the edge carrying the sealing rim is held on the oven frame by a sealing assembly supported on the bolt pins, and also having a coking plate projecting into the oven arranged on the inside of the sealing plate and spaced therefrom, characterised in that the sealing assembly (80) is constructed as a pressure equalising linkage (81) which comprises pressure equalising rams (19, 20, 22) having pads (82, 83, 84, 85) lying against the sealing plate (3) and also connecting rams (88) pivotally connected therewith and with distributing rams (89) and supported on both sides on the bolt catches/bolt pins (23, 24, 25) and that the pressure distributing rams (19, 20, 22), the connecting rams (80) and the distributing rams (89) are interleaved and together form the pressure distributing linkage (81

2. Coke oven door according to Claim 1 characterised in that the pressure equalising rams (19, 20, 22) are pivotally connected with the ends of the connecting rams (88) by pivot pins (78) positioned at the back end and these are pivotally connected with the ends of the distributing rams (89) by pivot pins (79) arranged at the back end.

3. Coke oven door according to Claim 1, characterised in that the pressure equalising linkage (81, 87) is subdivided and is arranged on both sides of the bolt pins/bolt catches (23, 24, 25).

4. Coke oven door according to Claim 1 und Claim 3, characterised in that each of the pressure equalising linkages (81, 87) has four pressure equalising rams (19,20,22) lying with their two pads (82, 83, 84, 85) on the sealing plate (3), the rams acting on the bolt pins/ bolt catches (23, 24, 25) through two connecting rams (88) and the distributor ram (89).

5. Coke oven door according to Claim 1, Claim 3 and Claim 4, characterised in that the pressure equalising linkages (81, 87) associated with a bolt pin are connected together by a bridge member (94), of which the spacing from the overlying bolt pin can be altered by an adjusting device (90).

6. Coke oven door according to Claim 5, characterized in that the adjusting device (90) is formed as a spindle.

7. Coke oven door according to Claim 1, characterised in that the pads (84) of the pressure equalising rams (19) associated with the upper side (76) of the sealing plate (3) are fixedly connected to the sealing plate.

8. Coke oven door according to Claim 1 and Claim 3, characterized in that a plurality of sideways (95, 96) arranged on the sealing plate (3) extending along it are associated with the pressure equalising linkages (81, 87).

9. Coke oven door according to Claim 1, characterised in that the pressure equalising rams (19, 20, 22) are constructed of different lengths.

10. Coke oven door according to Claim 9, characterised in that the length of the pressure equalising ramp (19,20,22) from the upper and lower sides (76, 76') to the middle of the sealing plate (3) increases from ram to ram.

11. Coke oven door according to Claim 1, characterised in that the sealing plate (3) acted on by the pressure equalising rams (19, 20, 22) is angled in the region of the oven opening and that an insulating mat (14) is arranged in the indentation so formed.

## Revendications

1. Porte de four à coke pour fours à coke à chambres horizontales, avec un corps de porte constitué d'une plaque d'étanchéité élastique et à paroi dont le bord portant le couteau d'étanchéité est tenu sur le cadre de four par l'intermédiaire d'un cadre d'étanchéité s'appuyant sur les barres de verrouillage, et avec également une plaque de four à coke pénétrant dans le four, disposée sur le côté intérieur de la plaque d'étanchéité et à distance de celle-ci, caractérisée en ce que le cadre d'étanchéité (80) forme une tringlerie d'égalisation de pression (81), qui est constituée de pannes d'égalisation de pression (19,20,22) avec des griffes (82, 83, 84, 85) montées sur la plaque d'étanchéité (3) et avec des chevalets de liaison (8) raccordés par articulation avec elles et des chevalets de répartition (89) et qui s'appuie des deux côtés sur les crochets/axes de verrouillage (23, 24, 25) et en ce que les pannes d'égalisation de pression (19, 20,22), les chevalets de liaison (88) et les chevalets de répartition (89) sont imbriqués les uns dans les autres et forment ainsi, ensemble, la tringlerie d'égalisation de pression (81).

2. Porte de four à coke suivant la revendication 1, caractérisée en ce que les pannes d' égalisation de pression (19,20,22) sont raccordées par articulation avec les extrémités des chevalets de répartition (89) par l'intermédiaire d'axes d'articulation (78) disposés sur la face arrière et en ce que ceux-ci sont raccordées par articulation avec les extrémités des chevalets de répartition (89) par l'intermédiaire d'axes d'articulation (79) disposés sur la face arrière.

3. Porte de four à coke suivant la revendication 1 , caractérisée en ce que les tringleries d'égalisation de pression (81, 87) sont chacune interrompues et disposées chacune des deux côtés des barres/crochets de cerrouillage (23, 24, 25).

4. Porte de four à coke suivant les revendications 1 et 3, caractérisée en ce que chacune des tringleries d'égalisation de pression (81, 87) présentent quatre pannes d'égalisation de pression (19, 20, 22) montées sur la plaque d'étanchéité (3) avec leur deux griffes (82, 83, 84, 85), pannes qui s'appuient sur les barres/crochets de verrouillage (23, 24, 25) par l'intermédiaire de deux chevalets de liaison (89).

5. Porte de four à coke suivant les revendications 1, 3 et 4, caractérisée en ce que les tringleries d'égalisation de pression (81, 87) équipées d'une barre de verrouillage (23) sont reliées l'une à l'autre par l'intermédiaire d'un pont (94) qui peut être réglé au moyen d'un dispositif de réglage (90), en distance par rapport à la barre de verrouillage placée au dessus d'elle.

6. Porte de four à coke suivant la revendication 5, caractérisée en ce que le dispositif de réglage (90) est constitué d'une broche.

7. Porte de four à coke suivant la revendication 3, caractérisée en ce que les griffes (84) des pannes d'égalisation de pression (19) disposées chacune sur le bord supérieur de la plaque d'étànchéité (3) sont solidarisées avec la plaque d'étanchéité.

8. Porte de four à coke suivant les revendications 1 et 3, caractérisée en ce que les tringleries d'égalisation de pression (81, 87) sont munies de plusieurs guides (95, 96) disposés sur la plaque d'étanchéité (3) et les enchassant.

9. Porte de four à coke suivant la revendication 1, caractérisée en ce que les pannes d'égalisation de pression (19, 20, 22) ont des longueurs différentes.

10. Porte de four à coke suivant la revendication 9, caractérisée en ce que la longueur des pannes d'égalisation de pression (19, 20, 22) croît du bord inférieur et du bord supérieur (76, 76') vers le milieu de la plaque d'étanchéité (3), de panne d'égalisation en panne d'égalisation.

11. Porte de four à coke suivant la revendication 1, caractérisée en ce que la plaque d'étanchéité (3) munie des pannes d'égalisation de pression (19, 20, 22) présente une saillie vers l'avant de la zone de l'ouverture (6) du four et en ce que dans l'espace ainsi formé, elle est équipée d'une plaque d'isolant.
